# FASCICULE DE BREVET EUROPEEN

(11) **EP 0 083 518 B1**
(45) Date de publication et mention de la délivrance du brevet: **26.06.1985**
(21) Numéro de dépôt: 82401818.8
(22) Date de dépôt: 05.10.1982
(51) Int. Cl.: B21H 1/04

(54) **Machine permettant le refendage profond dans la périphérie de disques non plans destinés à l'obtention de roues à bandage pneumatique**
Spaltmaschine für nicht flache Scheiben zur Fabrikation von Felgen mit Reifen
Deep slitting machine for making grooved wheels for air tyres from non plane blanks

(30) Priorité: 29.12.1981 FR 8124389; 18.03.1982 FR 8204599
(43) Date de publication de la demande: 13.07.1983
(73) Titulaire: Allevard Industries S.A., F-38940 Meylan (FR)
(72) Inventeur: Müller, Roger, F-92200 Neuilly S/Seine (FR)
(74) Mandataire: Madeuf, René Louis

## Description

Lorsque l'on désire obtenir, par fendage profond ou refendage de la périphérie de disques non plans, des ailes de même épaisseur ou d'épaisseur différente afin de conformer ensuite ces ailes pour obtenir finalement des roues de véhicule munies chacune d'un bandage pneumatique, on s'aperçoit rapidement que le fendage profond est très difficile à réaliser sinon impossible du fait de déformations de la planéité du disque et des tensions internes inhérentes à la matière constituante du disque. De plus, le disque subit avant le fendage profond des déformations car le voile central de la roue est embouti afin de placer le moyeu formant support de roue et également pour donner à ce voile des formes désirées afin de créer, par exemple, une roue de style.

Il existe déjà des machines (voir en particulier le FR-A-1 514 582) qui permettent de refendre la partie périphérique d'un disque mais celui-ci est maintenu à sa périphérie d'une manière très rigide dans un support conique ayant un angle correspondant à l'angle de la molette de travail de façon que les contre-disques formant le support conique épousent les formes de la pièce à obtenir. Il est alors nécessaire d'employer des pressions très importantes pour que la zone en cours de fendage soit pratiquement plane, mais ces machines sont compliquées et onéreuses car elles nécessitent une puissance considérable.

La présente invention remédie à ces inconvénients en créant une machine selon la revendication 1 ou 2.

Conformément à l'invention selon la revendication 1, le disque à refendre est entraîné en rotation sur un support flottant, c'est-à-dire compensant automatiquement les irrégularités de planéité tandis que la ou les molette(s) de refendage sont montées sur un dispositif d'entrai- nement supporté rigidement sur un bâti fixe ou vice et versa, des moyens de contrôle étant placés convenablement sur la périphérie du disque à refendre pour compenser automatiquement les irrégularités de planéité en déplaçant angulairement et transversalement suivant les nécessités le support rotatif flottant du disque à refendre ou le dispositif d'entraînement de la ou des molette(s) de refendage.

Suivant une autre variante de rinvention selon la revendication 2, le montage du disque à refendre est monté sur un support rotatif flottant et la ou les molette(s) de refendage sont montées également sur un dispositif d'entraînement pouvant se déplacer suivant les nécessités sur un bâti conçu pour cette fonction puis des moyens de contrôle sont disposés pour compenser automatiquement les irrégularités de planéité en déplaçant angulairement et transversalement suivant les nécessités le support rotatif flottant du disque à refendre et/ou le dispositif d'entraînement de la ou des molette(s) de refendage.

Suivant une particularité de l'invention, la machine comporte un bâti rigide sur lequel sont montés deux bouts d'arbres entraînés en rotation en synchronisme, ces deux bouts d'arbre portant le disque ou ébauche à refendre profondément sur sa périphérie puis le bâti prémentionné porte au moins un support en U articulé sur un axe, cet ensemble flottant étant soumis à l'action d'un organe moteur permettant de suivre les déformations du disque afin de permettre à au moins une molette de refendage tournant sur un arbre entraîné impérativement d'entailler et de découper profondément la périphérie du disque.

Suivant une autre particularité de l'invention, la ou les molette(s) de refendage ont une épaisseur « E égaie à sept ou dix fois l'épaisseur « e du disque à refendre, le diamètre « d » de la ou des molette(s) est compris entre 30 à 70 % du diamètre extérieur « D du disque, l'angle identique « A de chaque molette est supérieur à 60° et peut aller jusqu'à 90°, l'extrémité périphérique de chaque molette est légèrement obtue et non coupante et, pendant la phase de travail pour le refendage profond, la zone de travail de la ou des molettes se trouve en permanence dans un bain d'huile permettant d'éviter des grippages de la ou des molette(s) et éviter également l'arrachage de molécules métalliques sur le disque.

Des formes de réalisation de l'objet de l'invention sont représentées, à titre d'exemples, aux dessins annexés.
La figure 1 est une élévation schématique, partie en coupe, d'une première forme de réalisation de la machine dans laquelle la ou les molette(s) de refendage sont montées flottantes pour compenser les déformations et tensions internes du disque à refendre.
La figure 2 est une élévation schématique, partie en coupe, montrant la machine dans laquelle le disque est monté sur un support rotatif flottant tandis que la ou les molette(s) de refendage sont montées sur un bâti fixe.
La figure 3 est une élévation schématique d'une troisième forme de réalisation de la machine dans laquelle le disque à refendre est monté sur un dispositif d'entraînement rotatif flottant de même que la ou les molettes de refendage dont le support comporte un dispositif de suspension dit flottant.
La figure 4 est une élévation latérale schématique correspondant à la fig. 3.
La figure 5 montre une coupe-élévation d'un disque en cours de refendage profond et, en vue extérieure, l'une des molettes de refendage utilisée sur la machine.

A la fig. 1, on a représenté schématiquement la zone de travail d'une machine à refendre les disques, cette machine étant en général du type « tour... Les deux bouts d'arbres 1, 2 sont montés sur les pointes du tour. De ce fait, ces bouts d'arbre peuvent tourner à vitesse prédéterminée dans le sens des flèches F1, F2 (fig. 1). Ces arbres 1 et 2 maintiennent ainsi rigidement le disque 3 dont la périphérie 3a est à refendre profondément à l'aide d'au moins une molette 4 qui est montée sur un arbre 5 entraîné impérativement en rotation, cet arbre 5 étant monté dans des paliers solidaires d'un support 6 en « U fixé sur des axes 6a solidaires du banc du tour de façon à pouvoir se déplacer angulairement suivant les flèches F3, F4 (fig.4). En effet, ce support 6 en « U est placé sous le contrôle d'un vérin à double effet 7 dont la tige 8 porte à son extrémité 8a une butée à billes 9 solidaires de la partie inférieure du support 6 en « U ». L'alimentation du vérin à double effet 7 s'effectue par l'intermédiaire d'un palpeur électronique 10 agissant sur les tiroirs d'alimentation du vérin à double effet 7.

La description qui précède montre l'emploi d'un vérin à double effet 7 du type hydraulique mais dans certains cas il peut s'agir d'un dispositif électromagnétique qui pourrait donc être commandé directement par le palpeur électronique 10 ouvrant et fermant les circuits d'alimentation électrique du dispositif électromagnétique remplaçant le vérin 7.

Comme cela est représenté à la fig. 1, le disque 3 est guidé sur son pourtour par des galets 11 disposés dans le plan horizontal parallèle à l'axe central des bouts d'arbres 1 et 2 et maintenus dans la zone de refendage par des galets 12, 13 assurant ainsi le centrage correct de la périphérie 3a du disque 3 par rapport à la molette de refendage 4. Les galets 12, 13 sont montés sur des axes 12a, 13a solidaires du support 6 en U.

La description qui précède montre donc que les bouts d'arbre 1 et 2 formant le support du disque à refendre sont en position fixe mais du fait de la possibilité du déplacement angulaire limité du support 6 en « U et du maintien correct de la périphérie 3a du disque 3 par les galets 11, 12, on peut aisément rattraper les différences de planéité du disque 3 et les irrégularités venant de la libération des tensions internes pendant ie travail de refendage.

A la fig. 2, on a représenté le support 6 en « U » de la machine qui est monté sur le banc et qui porte un arbre 5 entraîné en rotation sur lequel est montée au moins une molette de refendage 4. Comme dans le cas précédent, le disque 3 est maintenu sur sa périphérie 3a par des galets 11, 12 montés fous sur des axes 11a, 12a. Par contre le disque 3 qui est percé en son centre par un canal 3b serré par un flasque 20 au moyen d'un boulon 21 sur un moyeu 22 est guidé et entraîné en rotation par des tiges 23, 24 solidaires d'un arbre tournant 25 dans le sens de la flèche F5 par exemple. La ou les tiges 23 présentant chacune une tête 23a permettent la mise en place d'un ressort hélicoïdal 27 entre l'arbre 25 et le moyeu 22 tandis que la ou les tiges 24 permettent simplement un guidage du moyeu 22 par rapport à l'arbre 25 du fait que les extrémités 24a de chaque tige 24 sont placées entre une couronne débordante 28 prévue à l'intérieur de l'évidement 29 creusé dans le moyeu 22. Ainsi il est possible d'obtenir de très légers déplacements à droite et à gauche suivant les flèches F6, F7 du disque 3 pour rattraper automatiquement les déformations du disque ou compenser la libération des tensions internes du métal. De plus, il est possible de prévoir également, comme pour la fig. 1, un palpeur électronique (non représenté) qui agit ensuite par l'intermédiaire d'un vérin hydraulique ou organe analogue sur le moyeu 22.

Ainsi on peut aisément, grâce à cette machine, pratiquer un refendage profond de la périphérie 3a du disque 3.

A la fig. 3, le montage de la molette 4 est identique à celui de la fig. 1 et porte donc les mêmes références tandis que le montage du disque 3 est identique à celui décrit pour la fig. 2 et porte donc les mêmes références. On obtient ainsi un montage flottant de la molette 4 et un montage flottant du disque 3 assurant ainsi un rattrapage automatique et parfait de toutes les déformations de la planéité du disque 3 ainsi que la compensation de toute libération de tensions internes de ce disque pendant le refendage de sa périphérie 3a.

La machine ainsi décrite permet donc un travail aisé rapide de refendage de la périphérie du disque sur des profondeurs variables mais pouvant être par exemple comprise entre 70 à 180 mm.

Bien que l'on ait décrit pour le maintien de la molette 4 ou du disque 3 des dispositifs hydrauliques et mécaniques afin d'assurer un montage flottant, on peut utiliser, à la place du dispositif hydraulique, un dispositif pneumatique et même électrique en remplaçant le vérin à double effet 7 et le dispositif de guidage constitué par le moyeu 22 et les tiges 23, 24 par des électro-aimants, des petits vérins hydrauliques ou pneumatiques pour assurer le même service.

De même les galets asservisseurs 11, 12, 13 peuvent être montés sur des arbres maintenus par des moyens très sensibles, par exemple de type électrique, afin de contrôler la position exacte à chaque instant de travail du disque 3 pendant l'opération de refendage. Il est à signaler également que les palpeurs 10 peuvent être électriques, hydrauliques, pneumatiques ou autres.

Comme on l'a indiqué ci-dessus, la machine décrite est adaptée et conçue pour permettre le refendage profond de la couronne à l'endroit choisi quelle que soit la planéité de cette couronne et quelles que soient les tensions internes qui se libèrent au moment du refendage profond mais cette machine nécessite, conformément à l'invention, l'emploi d'au moins une molette 100 de forte épaisseur « E qui est sensiblement comprise entre huit et dix fois l'épaisseur « e » de la tôle à refendre et qui est à la fig. 5, la tôle constituant la roue 102 dont le voile central 102a a été précédemment embouti pour lui donner la forme convenable désirée.

La roue 102 est montée, comme décrit ci-dessus, sur deux bouts d'axes 103a, 103b entraînés par des organes flottants représentés ici par les blocs 104. Il est à noter que le diamètre extérieur de la molette 100 indiqué par « d » est égal à au moins le tiers du diamètre extérieur « D du disque 102. Cependant, il y a lieu de considérer que « d est le plus souvent compris entre 35 à 40 % de « D •. Dans certains cas, le diamètre de la molette peut être égal au 7/10° du diamètre « D du disque 102.

De plus, et comme cela est représenté à la fig. 5, l'angle « A » de la molette 100 est compris entre 60 et 90° et présente une forme terminale périphérique 100a qui n'est pas coupante mais au contraire légèrement arrondie.

Ainsi on oblige le disque 102 à suivre la molette 100 car cette dernière est montée, comme cela a été dit précédemment, sur des organes oscillants 105 donnant un centrage permanent permettant ainsi d'obtenir le refendage profond de la couronne du disque 102 en créant des ailes 106, 107 de même épaisseur qui pouvant, lorsque le refendage profond est terminé, être aisément conformées pour obtenir finalement le support du bandage pneumatique.

Pendant le refendage, la zone de refendage est maintenue par des galets entraînés mécaniquement ou des galets entraînés par une commande électronique ou électrique afin de compenser aisément et immédiatement les défauts de planéité et les tensions internes.

Pendant le refendage, la zone de travail est arrosée en permanence par une huile spéciale ayant des qualités en fonction de la matière à refendre afin d'éviter le grippage de la molette 100 par rapport au disque ou l'arrachage de molécules métalliques dans des zones de moindre résistance. On utilise le plus souvent une huile pour découpage fin ayant une viscosité de 380° centipoises à une température de 20 °C.

Bien que dans la description qui précède on ait mentionné la présence d'une molette 100, le travail peut être effectué par deux ou plusieurs molettes simultanément, molettes ayant les caractéristiques décrites ci-dessus et travaillant sous bain d'huile comme expliqué dans ce qui précède.

Les molettes sont réalisées en une matière dure qui peut être un acier spécial et même dans certains cas une résine spéciale synthétique.

## Revendications

1. Machine permettant le refendage profond dans la périphérie de disques non plans destinés à l'obtention de roues à bandage pneumatique, caractérisée en ce que le disque à refendre (3) est entraîné en rotation sur un support flottant c'est-à-dire compensant automatiquement les irrégularités de planéité tandis que la ou les molette(s) de refendage (4) sont montées sur un dispositif d'entraînement supporté rigidement sur un bâti fixe ou vice versa, des moyens de contrôle (12, 13 et 7 à 10) étant placés convenablement sur la périphérie du disque à refendre (3) pour compenser automatiquement les irrégularités de planéité en déplaçant angulairement et transversalement suivant les nécessités le support rotatif flottant (22) du disque à refendre (3) ou le dispositif d'entraînement (6) de la ou des molette(s) de refendage (4).

2. Machine permettant le refendage profond dans la périphérie de disques non plans destinés à l'obtention de roues à bandage pneumatique, caractérisée en ce que le montage du disque à refendre (3) est monté sur un support rotatif flottant et la ou les molette(s) de refendage (4) étant montées également sur un dispositif d'entraînement pouvant se déplacer suivant les nécessités sur un bâti conçu pour cette fonction, puis des moyens de contrôle (12, 12a, 13, 13a, 7 à 10) étant disposés pour compenser automatiquement les irrégularités de planéité en déplaçant angulairement et transversalement suivant les nécessités le support rotatif flottant (22) du disque à refendre (3) et/ou le dispositif d'entraînement (6) de la ou des molette(s) de refendage (4).

3. Machine suivant la revendication 1, caractérisée en ce qu'elle comporte un bâti rigide sur lequel sont montés deux bouts d'arbre (1, 2) entraînés en rotation en synchronisme, ces deux bouts d'arbre portant le disque ou ébauche (3) à refendre profondément sur sa périphérie puis le bâti prémentionné porte au moins un support (6) en U articulé sur un axe (6a), cet ensemble flottant étant soumis à l'action d'un organe moteur permettant de suivre les déformations du disque (3) afin de permettre à au moins une molette de refendage (4) tournant sur un arbre entraîné (5) impérativement d'entailler et de découper profondément la périphérie du disque (4).

4. Machine suivant l'une des revendications 1 à 3, caractérisée en ce que les organes moteurs permettant le déplacement angulaire de la ou des molette(s) de refendage (4) sont constitués par un palpeur électronique agissant par l'intermédiaire d'une liaison électrique sur les tiroirs de distribution d'un vérin à double effet (7) contrôlant ainsi par l'intermédiaire d'une butée à billes (9), le déplacement angulaire du support (6) en U portant la ou les molette(s) de refendage (4).

5. Machine suivant l'une des revendications 1 à 4, caractérisée en ce que le support flottant du disque (3) à refendre profondément est constitué par un arbre rotatif (25) dont l'extrémité porte des tiges de guidage (23, 24) permettant le déplacement angulaire d'un moyeu (22) réalisé en deux pièces cylindriques reliées par un boulon (21), ce moyeu qui porte en son centre le disque (3) à refendre revenant à sa position de repos après un déplacement angulaire du fait de ressorts ou éléments élastiques (27) centrés sur une ou plusieurs tiges (23).

6. Machine suivant l'une des revendications 1 à 5, caractérisée en ce que tant le support (22) du disque à refendre (3) que le support (6) de la ou des molette(s) à refendre sont montés flottants et sous le contrôle de palpeurs électriques, pneumatiques ou autres.

7. Machine suivant les revendications précédentes, caractérisée en ce que la ou les molette(s) de refendage (100) ont une épaisseur « E comprise entre huit et dix fois l'épaisseur « e du disque à refendre (102), que le diamètre « d de la ou des molette(s) (100) est compris entre 30 et 70 % du diamètre extérieur « D du disque (102), que l'angle identique « A de chaque molette (100) est supérieur à 60° et peut aller jusqu'à 90°, que l'extrémité périphérique de chaque molette (100) est légèrement obtue et non coupante et que pendant la phase de travail pour le refendage profond la zone de travail de la ou des molette(s) (100) se trouve en permanence dans un bain d'huile permettant d'éviter des grippages de la ou des molette(s) et éviter également l'arraché de molécules métalliques sur le disque.

8. Machine suivant la revendication 7, caractérisée en ce qu'on utilise une huile pour découpage fin ayant une viscosité de sensiblement 380 centipoises à une température de 20 °C.

## Claims

1. Machine permitting the deep slitting in the periphery of non plane discs provided to obtaining pneumatic tyre wheels, characterized in that the disc (3) to be slit is driven in rotation on a floating support, i. e. a support automatically compensating for flatness irregularities, while the slitting roller(s) (4) are mounted on a driving device rigidly mounted on a fixed frame or vice versa, control means (12, 13 and 7 to 10) being suitably placed on the periphery of the disc (3) to be slit for automatically compensating for flatness irregularities by angularly and transversely moving according to needs the floatting rotating support (22) of the disc (3) to be slit or the driving device (6) of the slitting roller(s) (4).

2. Machine permitting the deep slitting in the periphery of non plane discs provided to obtaining pneumatic tyre wheels, characterized in that the jig for the disc (3) to be slit is mounted on a floating rotating support, and the slitting roller(s) (4) being also mounted on a driving device displaceable according to needs on a frame designed therefor, then control means (12, 12a, 13, 13a, 7 to 10) being placed for automatically compensating for flatness irregularities by angularly and transversely moving according to needs the floating rotating support (22) of the disc (3) to be slit and/or the driving device (6) of the slitting roller(s) (4).

3. Machine according to claim 1, characterized in that it comprises a rigid frame on which are mounted two stub-shafts (1, 2) rotatably driven in synchronism, these two stub-shafts carrying the disc or blank (3) to be deeply slit on its periphery, then the above mentioned frame carries at least a U-shaped support (6) articulated on an axis (6a), this floating unit being subjected to action of a driving member permitting to follow deformation of the disc (3) so as to permit at least one slitting roller (4) rotating on a driven shaft (5) to forcibly groove and deeply cut the periphery of the disc (4).

4. Machine according to one of claims 1 to 3, characterized in that the driving members permitting the angular displacement of the slitting roller(s) (4) are made by an electronic sensor acting, via an electrical connection, on the slides of a double action cylinder (7), thereby controlling, via a thrust-ball bearing (9), the angular displacement of the U-shapped support carrying the slitting roller(s) (4).

5. Machine according to one of claims 1 to 4, characterized in that the floating support of the disc (3) to be deeply slit is made by a rotating shaft (25) the end of which carries guiding rods (23, 24) permitting the angular displacement of a hub (22) made of two cylindrical parts connected by a bolt (21), this hub which carries in its center the disc (3) to be slit returning to its idle position after an angular displacement due to springs or resilient members (27) centered on one or various rods (23).

6. Machine according to one of claims 1 to 5, characterized in that both the support (22) of the disc (3) to be slit and the support (6) of the slitting roller(s) are floatingly mounted, and controlled by electrical, pneumatical or other sensors.

7. Machine according to the preceding claims, characterized in that the slitting roller(s) (100) have a thickness « E » comprised between about eight and ten times the thickness « e of the disc (102) to be slit, the diameter « d of the roller(s) (100) is comprised between 30 and 70 % of the outer diameter « D » of the disc (102), the identical angle « A of each roller (100) is greater than 60° and can be up to 90°, the peripheral end of each roller (100) is slightly blunt and not sharp and, during the working phase for the deep slitting, the working area of the roller(s) (100) is permanently in an oil bath permitting to avoid jamming of the roller(s) and to also avoid tearing off of metallic molecules on the disc.

8. Machine according to claim 7, characterized in that there is used an oil for fine cutting having a viscosity of substantially 380 centipoises at a temperature of 20 °C.

## Patentansprüche

1. Vorrichtung für ein tiefes Spalten an der Peripherie von nicht planen Scheiben, die für die Herstellung von Rädern mit Luftbereifung bestimmt sind, dadurch gekennzeichnet, dass die zu spaltende Scheibe (3) auf einem beweglich eingehängten Tragteil, das automatisch die Unregelmässigkeiten in der Planheit kompensiert, in Rotation versetzt wird, während das mindestens eine Spaltrad (4) an einer Antriebsvorrichtung gehalten ist, die steif mit einem ortsfesten Gestell verbunden ist oder umgekehrt, wobei Kontrollmittel (12, 13 und 7 bis 10) sinngemäss an der Peripherie der zu spaltenden Scheibe (3) angeordnet sind, damit sie automatisch die Unregelmässigkeiten in der Planheit kompensieren, indem sie das beweglich eingehängtes Tragteil (22) der zu spaltenden Scheibe (3) oder die Antriebsvorrichtung (6) des mindestens einen Spaltrads (4) nach Bedarf in Drehrichtung oder in Querrichtung bewegen.

2. Vorrichtung für ein tiefes Spalten an der Peripherie von nicht planen Scheiben, die für die Herstellung von Rädern mit Luftbereifung bestimmt sind, dadurch gekennzeichnet, dass die zu spaltende Scheibe (3) auf einem beweglich eingehängten Tragteil angeordnet ist, wobei das mindestens eine Spaltrad (4) ebenfalls auf einer Antriebsvorrichtung angeordnet ist, die sich nach Bedarf auf einem dazu bestimmten Traggestell bewegen kann, und Kontrollmittel (12, 12a, 13, 13a, 7 bis 10) so angeordnet sind, dass sie automatisch die Unregelmässigkeiten in der Planheit kompensieren, indem sie das beweglich eingehängtes Tragteil (22) der zu spaltenden Scheibe (3) und/oder die Antriebsvorrichtung (6) des mindestens einen Spaltrads (4) nach Bedarf in Drehrichtung und in Querrichtung bewegen.

3. Vorrichtung nach Anspruch 1, dadurch gekennzeichnet, dass sie ein starres Traggestell aufweist, an dem zwei Wellenzapfen (1, 2) angeordnet sind, die synchron drehangetrieben sind und die die Scheibe oder den Formling (3), die oder der an ihre oder seiner Peripherie tief zu schlitzen ist, tragen und dass das erwähnte Traggestell mindestens einen U-förmigen Support (6) trägt, der gelenkig um eine Achse (6a) angeordnet ist, diese beweglich eingehängte Gesammtheit ist der Wirkung einer Antriebsvorrichtung unterworfen, die den Deformationen der Scheibe (3) zu folgen in der Lage ist, so dass es dem mindestens einen Spaltrad (4), das an einer angetriebenen Welle (5) umläuft, ermöglicht wird, an der Peripherie der Scheibe (4) einzuschneiden und diese tief zu spalten.

4. Vorrichtung nach einem der Ansprüche 1 bis 3, dadurch gekennzeichnet, dass die Antriebsvorrichtungen, die eine Winkelverschiebung des mindestens einen Spaltrades (4) zulassen, einen elektronischen Taster aufweisen, der unter Zwischenschaltung einer elektrischen Verbindung auf die Steuerventile der Verteilung eines doppelt wirkenden Arbeitszylinders wirkt, der über einen Anschlag mit Kugeln (9) die Winkelverschiebung des U-förmigen Supports (6), der das mindestens eine Spaltrad (4) trägt, kontrolliert.

5. Vorrichtung nach einem der Ansprüche 1 bis 4, dadurch gekennzeichnet, dass das beweglich eingehängte Tragteil der tief aufzuspaltenden Scheibe (3) durch eine umlaufende Welle (25) gebildet ist, deren Endbereich Führungsstifte (23, 24) trägt, die die Winkelverschiebung einer Nabe (22) zulassen, welche aus zwei zylindrischen Teilen, die durch einen Schraubenbolzen (21) verbunden sind, aufgebaut ist, und dass diese Nabe (22), die in ihrem Mittelbereich die zu spaltende Scheibe (3) trägt, auf Grund von Federn oder elastischen Elementen (27), die auf mindestens einem der Führungsstifte (23) zentriert sind, mach einer Winkelverschiebung in ihre Ruhestellung zurückkehrt.

6. Vorrichtung nach einem der Ansprüche 1 bis 5, dadurch gekennzeichnet, dass sowohl das Tragteil (22) für die aufzuspaltende Scheibe (3) als auch der Support (6) des mindestens einen Spaltrades beweglich angeordnet sind und unter der Kontrolle von elektrischen, pneumatischen oder anderweitig arbeitenden Tastern stehen.

7. Vorrichtung nach einem der Ansprüche 1 bis 6, dadurch gekennzeichnet, dass das mindestens eine Spaltrad (100) eine Dicke « E aufweist, die die acht bis zehnfache Dicke « e der zu spaltenden Scheibe (102) aufweist, dass der Durchmesser « d » des mindestens einen Spaltrades (100) zwischen 30 und 70 % des Aussendurchmessers « D der Scheibe (102) liegt, dass der Scheitelwinkel « A jedes einzelnen Spaltrades (100) grösser als 60° ist und bis maximal 90° ansteigen kann, dass der äusserste Randbereich der Peripherie jedes Spaltrades (100) geringfügig abgerundet und nicht schneidend ausgebildet ist und dass sich während der Arbeitsphase beim tiefen Aufspalten die Arbeitszone des mindestens einen Spaltrades (100) sich ständing in einem Ölbad befindet, das ein Festfressen des mindestens einen Spaltrades (4) und ebenfalls das Ausbrechen von Metallmolekülen aus der Scheibe verhindert.

8. Vorrichtung nach Anspruch 7, dadurch gekennzeichnet, dass für das Feinschneiden ein 01 verwendet wird, das eine Viskosität von im wesentlichen 380 Zentipoise bei einer Temperatur von 20° aufweist.
